# EUROPÄISCHE PATENTSCHRIFT

(11) **EP 1 030 117 B1**
(45) Veröffentlichungstag und Bekanntmachung des Hinweises auf die Patenterteilung: **12.05.2004**
(21) Anmeldenummer: 00101691.4
(22) Anmeldetag: 03.02.2000
(51) Int. Cl.: F24C 15/10, F24C 3/08

(54) **Gaskochmulde mit tiefgelegt angeordneten Gasbrennern**
Gas hob with sunken burners
Plaque de cuisson avec brûleurs abaissés

(30) Priorität: 19.02.1999 DE 19907113
(43) Veröffentlichungstag der Anmeldung: 23.08.2000
(73) Patentinhaber: BSH Bosch und Siemens Hausgeräte GmbH, 81739 München (DE)
(72) Erfinder: Hoffbeck, Guillaume, 67530 Ottrom (FR); Brunner, Dieter, 76571 Gaggenau (DE); Förderer Jürgen, 76571 Gaggenau (DE); Hädicke, Joachim, 76530 Baden-Baden (DE)

(56) Entgegenhaltungen:
- EP-A- 0 848 211
- FR-A- 2 507 743
- US-A- 5 323 759

## Beschreibung

Die vorliegende Erfindung bezieht sich auf eine Gaskochmulde mit einer Mehrzahl von tiefgelegt nebeneinander angeordneten Gasbrennstellen innerhalb einer wannenförmig ausgestalteten Aufnahmeschale mit seitlich hochgezogenen Wandbereichen und mit auf diese aufgesetzten Topfträgern mit in Richtung auf die Brennstelle ragenden Topfträgerrippen, wie auch aus der FR-A-2 507 743 bekannt.

Bei Gaskochmulden mit offenen Gasbrennern, bei denen die Gasflammen unterhalb eines auf einem Topfträger aufgestellten Gargutträger, z.B. einen Topf, durch ein dem Brennerkopf zugeführtes Gasluftgemisch aber auch zusätzlich durch Zufuhr von sogenannter Sekundärluft versorgt werden, ist darauf zu achten, daß der unter dem Gargutträger liegende Freiraum genügend groß ist, um eine ausreichende Flammbildung zu gewährleisten, Überhitzungen der Gehäuseteile zu vermeiden und sowohl die Luftzufuhr als auch die Abgasabfuhr vom Brennerbereich sicherzustellen. Deshalb ist es zweckmäßig und weitestgehend gebräuchlich, den Brennerkopf zumindest etwas erhaben über dem Rand der Gaskochmulde anzuordnen. Aus optischen Gründen aber insbesondere auch aus bedientechnischen Gründen für die Gargutträger wiederum ist es wünschenswert, die Gasbrennereinheit mit dem Topfträger möglichst niedrig zur daran anschließenden Arbeitsfläche anzuordnen. Dies führt jedoch zu brenntechnischen Problemen.

Es ist nun Aufgabe der vorliegenden Erfindung, diesen brenntechnischen Problemen bei tiefergelegten Gasbrennern innerhalb einer Kochmulde zu begegnen.

Eine Gaskochmulde, die diesen Forderungen gerecht wird, ist erfindungsgemäß dadurch gekennzeichnet, daß zwischen den Brennstellen in die Ebene der Gasflammen reichende Trennwandungen angeordnet sind.

Durch die erfindungsgemäße Anordnung dieser Trennwandungen, die lediglich partiell im unmittelbaren Zwischenbereich zwischen zwei Brennerstellen angeordnet sein brauchen, wird bei Einzelbetrieb einer Brennerstelle erreicht, daß sich ein im wesentlichen vergleichmäßigtes Brennverhalten um den Brennertopf insbesondere bei auf den Topfträger aufgesetzten Gargutbehältern einstellt. Bei tiefgelegt nebeneinander angeordneten Gasbrennstellen innerhalb einer wannenförmig ausgestalteten Trägereinheit mit seitlich hochgezogenen Wandbereichen wird für die einzelnen Kochstellen ohne die erfindungsgemäße Maßnahmen ein Umfeld wirksam, das sich auf das Flammbild und die Flammausbreitung sehr verungleichend auswirkt. Dies liegt insbesondere daran, daß die hochgezogenen Wandbereiche andere Bedingungen für die Zufuhr von Sekundärverbrennungsluft zu der Brennstelle und für die Abfuhr der verbrannten Gase bedingen als in Richtung auf den offenen Wannenbereich gegeben sind. Die erfindungsgemäß angeordneten Trennwandungen sind in der Lage, die Umgebungsbedingungen für die einzelne Brennerstelle wieder zu vergleichmäßigen. Sind zwei nebeneinander angeordnete Brennerstellen im Betrieb, wird durch die Trennwandungen erreicht, daß sich die beiden Flammen, die zumeist auch mit unterschiedlichen Leistungen brennen, möglichst nicht nachteilig beeinflussen.

Die erfindungsgemäß anzuordnenden Trennwandungen können am Boden der wannenförmig ausgestalteten Trageeinheit befestigt sein oder aus deren Bodenbereich ausgeformt sein. Diese Trennwandungen sind Topfträger angeordnet und fester Bestandteil des Topfträgers. Das Topfträgermaterial ist ohnehin eher geeignet, erhöhte Flammtemperaturen ohne Beeinträchtigung oder gar Beschädigung zu ertragen als das Material der wannenförmig ausgestalteten Trägereinheit.

Nach den Merkmalen der Erfindung ausgestaltete Ausführungsbeispiele sind anhand der Zeichnungen im folgenden näher beschrieben.

Es zeigen:
- Fig. 1: eine Gaskochmulde, eingebaut in eine Küchenarbeitsplatte in perspektivischer Ansicht,
- Fig. 2: lediglich die Topfträger für diese Gaskochmulde ebenfalls in einer perspektivischen Ansicht und
- Fig. 3: eine geschnittene Teilseitenansicht zweier Kochstellen mit einer Trennwandung am Topfträger,
- Fig. 4: eine geschnittene Teilseitenansicht zweier Brennstellen mit auf dem Boden der wannförmig ausgestalteten Aufnahmeschale befestigter Trennwandungen und
- Fig. 5: eine geschnittene Teilseltenansicht zweier Kochstellen mit aus dem Boden der Aufnahmeschale 6 ausgeformten Trennwand.

Die Figur 1 zeigt ein schräge Draufsicht auf eine in eine Küchenarbeitsplatte 1 eingelassene Gaskochmulde 2 mit vier Gasbrennern 3, denen vier Betätigungsknebel 4, die der Gaszuführung und der Zündung der Gasbrenner dienen, in einem vorderen Bedienblendenbereich 5 zugeordnet sind. Für die Aufnahme von Gargutträgem, z.B. von Töpfen oder Pfannen, sind in der wannenförmig ausgestalteten Aufnahmeschale 6 der Gaskochmulde 2 zwei Topfträger 7 mit in Richtung auf die Gasbrenner ragenden Topfträgerrippen 8 angeordnet. Darüber hinaus weisen die Topfträger 7 zwischen zwei Gasbrennern 3 Trennwandungen 9 auf, die in die Ebene der Flammausbreitungen der Kochstellen ragen. Dadurch soll erzielt werden, daß auf den den hochgezogenen Seitenwandungen 10 der wannenförmig ausgestalteten Aufnahmeschale 6 abgewandten Bereichen der Gasbrenner 3 Verhältnisse geschaffen werden, welche denen der Seitenwandungsbereiche nahekommen, so daß insbesondere auch bei auf den Topfträger 7 aufgestellten Gargutträgem ein im wesentlichen gleichartiges homogenes Flammbild durch den Gasbrenner 3 erzielbar ist.

Die in die wannenförmig ausgestaltete Aufnahmeschale 6 nach Fig. 1 eingesetzten beiden Topfträger 7 sind als Details mit den Trennwandungen 9 aus der Fig. 2 zu ersehen. Fig. 3 zeigt eine geschnittene Seitenteilansicht einer Anordnung gemäß Fig. 1.

Die Fig. 4 und 5 wiederum zeigen ähnliche geschnittene Seitenteilansichten mit je zwei Gasbrennern 3, wobei jedoch gemäß Fig. 4 eine Trennwandung 9' auf dem Boden der Aufnahmeschale 6 befestigt ist, während gemäß Fig. 5 eine Trennwandungen 9" aus dem Bodenblech der Aufnahmeschale 6 heraus ausgeformt ist.

## Patentansprüche

1. Gaskochmulde mit einer Mehrzahl von tiefgelegt nebeneinander angeordneten Gasbrennstellen innerhalb einer wannenförmig ausgestalteten Aufnahmeschale mit seitlich hochgezogenen Wandbereichen und mit auf diese Aufnahmeschale aufgesetzten Topfträgern mit in Richtung auf die Brennstelle ragenden Topfträgerrippen, **dadurch gekennzeichnet, daß** zwischen den Brennstellen (3) am Topfträger angeordnete in die Ebene der Gasflammen reichende Trennwandungen (9, 9', 9") vorhanden sind.

2. Gaskochmulde nach Anspruch 1, **dadurch gekennzeichnet, daß** die Trennwand (9) fester Bestandteil des Topfträgers (7) ist.

## Claims

1. Gas cooker hob with a plurality of recessed gas burner positions, which are arranged adjacent to one another, within a receiving shell, which is formed to be trough-shaped, with laterally raised wall regions, and with pot carriers, which are placed on this receiving shell, with pot carrier ribs projecting in direction towards the burner position, **characterised in that** separating walls (9, 9', 9") arranged at the pot carriers and extending in the plane of the gas flames are present between the burner positions (3).

2. Gas cooker hob according to claim 1, **characterised in that** the separating wall (9) is a fixed component of the pot carrier (7).

## Revendications

1. Table de cuisson à gaz avec une pluralité de brûleurs abaissés placés côte à côte dans un support en forme de cuvette à bords latéraux relevés et avec des porte-casserole posés sur ce support en cuvette et munis de traverses orientées en direction du brûleur, **caractérisée en ce qu'**il est prévu, entre lesdits brûleurs (3), des parois de séparation (9, 9', 9") ménagées sur le porte-casserole et s'étendant dans le plan des flammes de gaz.

2. Table de cuisson à gaz selon la revendication 1, **caractérisée en ce que** la paroi de séparation (9) est un élément solidaire du porte-casserole (7).
